# EUROPÄISCHE PATENTANMELDUNG

(11) **EP 2 618 314 A1**
(43) Veröffentlichungstag der Anmeldung: **24.07.2013**
(21) Anmeldenummer: 11450114.1
(22) Anmeldetag: 07.09.2011
(51) Int. Cl.: G07B 15/06

(54) **Verfahren zum Ermitteln des mautpflichtigen Weges eines Fahrzeugs**

(71) Anmelder: Kapsch TrafficCom AG, 1120 Wien (AT)
(72) Erfinder: Demmer, Stefan, 1100 Wien (AT); Nagy, Oliver, 1190 Wien (AT)
(74) Vertreter: Weiser, Andreas

(57) **Zusammenfassung**

Verfahren zum Ermitteln des mautpflichtigen Weges eines Fahrzeugs (4) mit einer OBU (3) in einem Straßenmautsystem mit Straßensegmenten, mit den Schritten:
Speichern einer Kennung (id₁) der OBU (3) und eines zugehörigen Fahrplans (7) umfassend jeweils eine Folge von Straßensegmenten (a, b) mit ihrer Mautpflicht (9) und Funkbakenausstattung (8) in einer Fahrplandatenbank (6),
bei jeder Passage einer OBU (3) an einer Funkbake (1), Funkidentifizieren der OBU-Kennung (id₁) und Aufzeichnen zumindest des Ist-Ortes,
Ermitteln des zur OBU-Kennung (id₁) gehörigen Fahrplans (7) und darin des zum Ist-Ort nächstgelegenen Soll-Ortes (10; a₂; xₐ₂, yₐ₂) aus der Fahrplandatenbank (6),
Auffinden aller im Fahrplan (7) dem ermittelten Soll-Ort bis zum nächstfolgenden oder nächstvorangegangenen funkbakenausgestatteten Straßensegment (a₆) folgenden mautpflichtigen Straßensegmente (a₅) aus der Fahrplandatenbank (6), und
Ermitteln des mautpflichtigen Weges aus den aufgefundenen mautpflichtigen Straßensegmenten (a₂, a₅, a₆).

## Beschreibung

Die vorliegende Erfindung betrifft ein Verfahren zum Ermitteln des mautpflichtigen Weges eines Fahrzeugs in einem Straßenmautsystem mit Straßensegmenten, von denen nur einige mautpflichtig sind und nur einige jeweils mit einer DSRC-Funkbake zur Funkidentifizierung einer von einem passierenden Fahrzeug mitgeführten DSRC-OBU ausgestattet sind.

Infrastrukturgebundene Straßenmautsysteme verwenden eine Vielzahl geografisch verteilter Kurzreichweiten-Funkbaken nach dem DSRC-Standard (dedicated short range communication), welche mit fahrzeuggestützten Onboard-Units (OBUs) zusammenwirken, um diese durch DSRC-Funkkommunikationen auf ihren begrenzten Funkabdeckungsbereich zu lokalisieren und im Zuge der Kommunikation durch Empfang einer eindeutigen Kennung der OBU zu identifizieren. Aus den bekannten Orten der Funkbaken und den Kennungen der passierenden OBUs werden Mauttransaktionen für eine Zentrale des Straßenmautsystems erzeugt, um die Benutzung mautpflichtiger Straßensegmente zu vergebühren.

Für eine exakte Bestimmung des mautpflichtigen Wegs ist es erforderlich, jedes mautpflichtige Straßensegment mit einer Funkbake auszustatten. Dies ist jedoch aus Kostengründen nicht immer machbar: Speziell für eine Mauterfassung abseits von Autobahnen im niederrangigen Straßennetz wäre die Anzahl an erforderlichen Funkbaken zu groß. Für eine Mauterfassung im niederrangigen Straßennetz werden daher stets mehrere aufeinanderfolgende Straßensegmente zu einem Mautsegment zusammengefasst und diesem eine einzige Funkbake zugeordnet, welche beispielsweise am Beginn der Straßensegmentfolge liegt.

Fig. 1 zeigt ein solches Straßenmautsystem nach dem Stand der Technik im Detail. Gemäß Fig. 1 umfasst ein ausschnittsweise dargestelltes Straßennetz beispielhafte Straßensegmente a₁ bis a₈ und b₁ bis b₄. Zwei Straßensegmente a₂ und a₆ sind jeweils mit einer Funkbake 1, 1' ausgestattet, welche mit einer Zentrale 2 des Straßenmautsystems in Verbindung steht. Die Funkbaken 1, 1' kommunizieren über Kurzreichweiten-Funk (DSRC) mit OBUs 3 von Fahrzeugen 4, um deren Weg auf mautpflichtigen Straßensegmenten zu ermitteln.

Die Straßensegmente a₂ bis a₅ sind einem ersten Mautsegment m₁ zugeordnet, und die Straßensegmente a₆ bis a₈ einem zweiten Mautsegment m₂. Wenn die Funkbake 1 des Mautsegments m₁ passiert wird, werden alle Straßensegmente a₂ bis a₅ des Mautsegments m₁ als durchfahren betrachtet und vermautet. Einem Fahrzeug 4, das nach dem Passieren der Bake 1 nicht alle Straßensegmente a₂ - a₅ des Mautsegments m₁ benutzt, wie das beispielhafte erste Fahrzeug 4 auf seinem Weg b₁ - a₂ - b₂, wird daher ein zu langer mautpflichtiger Weg angelastet und eine zu hohe Mautgebühr verrechnet ("overcharged"). Einem Fahrzeug 4, das bakenlose Straßensegmente benutzt, wie das beispielhafte zweite Fahrzeug 4 auf seinem Weg b₃ - a₄ - b₄, wird überhaupt keine Mautgebühr verrechnet ("undercharged").

Overcharging- und Undercharging-Situationen können sich in manchen Anwendungsfällen statistisch annähernd ausgleichen und damit tolerierbar sein, doch nicht in allen Fällen. Die Anmelder haben erkannt, dass sich insbesondere bei Fahrzeugen, welche routine- oder fahrplanmäßig stets nur einige Straßensegmente eines Mautsegments benutzen, wie Linienbusse, Postfahrzeugen, Versorgungsdiensten usw., ein signifikanter, statistisch nicht mehr ausgleichbarer Overcharging-Fehler akkumuliert.

Es ist Gegenstand der vorliegenden Erfindung, dieses Problem zu erkennen, aufzugreifen und hiefür eine Lösung zu schaffen.

Dieses Ziel wird mit einem Verfahren der einleitend genannten Art erreicht, welches sich auszeichnet durch die Schritte:
Speichern einer Kennung der OBU und eines zugehörigen Fahrplans umfassend jeweils eine Folge von Straßensegmenten mit ihrer Mautpflicht und für jedes funkbakenausgestattete Straßensegment ein Soll-Orts/Zeit-Paar in einer Fahrplandatenbank,
bei jeder Passage einer OBU an einer Funkbake, Funkidentifizieren der OBU-Kennung und Aufzeichnen von Ort und Zeit als Ist-Orts/Zeit-Paar,
Ermitteln des zur OBU-Kennung gehörigen Fahrplans und darin des zum Ist-Orts/Zeit-Paar örtlich und zeitlich nächstgelegenen Soll-Orts/Zeit-Paares und dessen Straßensegments als Ist-Straßensegment aus der Fahrplandatenbank,
Auffinden aller im Fahrplan dem ermittelten Ist-Straßensegment bis zum nächstfolgenden oder nächstvorangegangenen funkbakenausgestatteten Straßensegment folgenden bzw. vorangegangenen mautpflichtigen Straßensegmente aus der Fahrplandatenbank, und
Ermitteln des mautpflichtigen Weges aus dem Ist-Straßensegment und den aufgefundenen mautpflichtigen Straßensegmenten.

Die Erfindung überwindet das Problem von systematischen Akkumulierungsfehlern ("overcharging"), indem der tatsächlich fahrplangemäß benutzte Weg über mautpflichtige Straßensegmente exakt berücksichtigt wird. Von den DSRC-Funkbaken erfasste Ist-Orts/Zeit-Paare dienen dabei gleichsam als "Stützstellen" für die Ermittlung der korrekten zu vermautenden Straßensegmente aus der Fahrplandatenbank. Durch die Nutzung des Fahrplans kann auch gezielt zwischen Linien-Verkehr und "Einrück-Fahrten" desselben Fahrzeugs unterschieden werden.

In einer alternativen Ausführungsform der Erfindung umfasst das Verfahren die Schritte:
Speichern einer Kennung der OBU und eines zugehörigen Fahrplans umfassend jeweils eine Folge von Straßensegmenten mit ihrer Mautpflicht und Funkbakenausstattung in einer Fahrplandatenbank,
bei der Passage einer OBU an einer ersten Funkbake, Funkidentifizieren der OBU-Kennung und Aufzeichnen des Straßensegments der ersten Funkbake als erstes Ist-Straßensegment,

Detektieren der Passage derselben OBU durch Funkidentifizieren derselben OBU-Kennung an einer zweiten Funkbake und Aufzeichnen des Straßensegments der zweiten Funkbake als zweites Ist-Straßensegment,

Ermitteln des zur OBU-Kennung gehörigen Fahrplans und darin Auffinden aller zwischen dem ersten und dem zweiten Ist-Straßensegment liegenden mautpflichtigen Straßensegmente aus der Fahrplandatenbank, und

Ermitteln des mautpflichtigen Weges aus dem ersten oder zweiten Ist-Straßensegment und den aufgefundenen mautpflichtigen Straßensegmenten.

Bei dieser Variante wird somit aus einem Vergleich der Durchfahrten an mehreren Funkbaken mit dem gespeicherten Fahrplan ohne zeitliche Zuordnung, d.h. nur aufgrund eines Vergleichs von Soll- und Ist-Orten bzw. -Straßensegmenten, der mautpflichtige Weg vergebührt. Dies ermöglicht eine flexible Berücksichtigung von Verspätungen im Fahrplan.

In einer bevorzugten Variante der Erfindung können in der Fahrplandatenbank zu einer OBU-Kennung auch verschiedene zeitbedingte Fahrpläne gespeichert werden, von denen jeweils einer zeitabhängig in den genannten Schritten des Ermittelns und Auffindens verwendet wird. Zusätzlich oder alternativ können in der Fahrplandatenbank zu einem Straßensegment auch verschiedene zeitbedingte Mautpflichten gespeichert werden, von denen jeweils eine zeitabhängig in den genannten Schritten des Ermittelns und Auffindens verwendet wird. Diese ermöglicht die Berücksichtigung von zeitabhängigen Fahrplanänderungen, z.B. abhängig von Tages-, Wochen-, Monats- oder Jahreszeit.

Die Erfindung wird nachstehend anhand eines bevorzugten Ausführungsbeispiels unter Bezugnahme auf die begleitenden Zeichnungen näher erläutert, in denen zeigt:
Fig. 1 ein Straßenmautsystem nach dem Stand der Technik;
Fig. 2 ein nach dem erfindungsgemäßen Verfahren arbeitendes Straßenmautsystem in Blockschaltbildform; und
Fig. 3 einen beispielhaften Inhalt der Fahrplandatenbank des Verfahrens und Systems von Fig. 2.

In Fig. 2 sind gleiche Elemente wie in Fig. 1 mit denselben Bezugszeichen bezeichnet und es wird auf deren Beschreibung verwiesen. Ein beispielhaftes Fahrzeug 4 (Fig. 1), in Fig. 2 vereinfacht dargestellt durch seine OBU 3, nimmt einen fahrplanmäßigen Weg 5 über die Straßensegmente bis - a₂- b₂ - b₆ - b₈ - a₅ - a₆ - a₇. Mautpflichtig sind die Straßensegmente a₁ bis a₈, und davon mit Funkbaken 1, 1' ausgestattet sind die Straßensegmente a₂ und a₆. Die Funkbake 1 des Straßensegments a₂ vermautet Fahrzeug 4 für das Mautsegment m₁ und die Funkbake 1' des Straßensegments a₆ für das Mautsegment m₂. Alternativ können die Funkbaken 1, 1' auch jeweils am Ende eines Mautsegments m₁', m₂' liegen und die ihnen jeweils vorgeordneten Straßensegmente vermauten, beispielsweise die erste Funkbake 1 die Straßensegmente a₁ und a₂ im Mautsegment m₁' und die zweite Funkbake 1' die Straßensegmente a₃ bis a₆ im zweiten Mautsegment m₂', usw. usf.

Die Zentrale 2 des Straßenmautsystems enthält eine Fahrplandatenbank 6, deren Aufbau in Fig. 3 gezeigt ist. In der Fahrplandatenbank 6 ist für jede OBU 3 unter deren eindeutiger OBU-Kennung id₁, id₂... ein Fahrplan 7 umfassend eine Folge von Straßensegmenten auf ihrem fahrplanmäßigen Weg gespeichert, im gezeigten Beispiel für die OBU-Kennung id₁ die genannte Folge b₁ - a₂ - b₂ - b₆ - b₈ - a₅ - a₆ - a₇. Zu jedem dieser Straßensegmente ist jeweils eine Bool'sche Information hinsichtlich Mautpflicht (8) und Funkbakenausstattung (9) gespeichert. Ferner sind zumindest für jedes mit einer Funkbake 1, 1' ausgestattete Straßensegment, hier a₂ und a₆, der Ort xₐ₂/yₐ₂ bzw. Xₐ₆/Yₐ₆ der jeweiligen Funkbake 1, 1' als Referenz- bzw. Soll-Ort und die fahrplanmäßige Zeit tₐ₂ bzw. tₐ₆, zu der das Fahrzeug 4 die Funkbake 1, 1' passieren soll, als Referenz- bzw. Soll-Zeit gespeichert, gemeinsam als "Soll-Orts/Zeit-Paar" 10 bezeichnet. Auch die vorbekannte Länge 11 aller Straßensegmente eines Fahrplans 7 ist in der Datenbank 6 gespeichert.

Nach dem Anlegen der Datenbank 6 wird im laufenden Betrieb des Straßenmautsystems bei jeder Passage einer OBU 3 an einer Funkbake 1, 1' die OBU-Kennung id₁ der OBU 3 von der Funkbake 1, 1' ausgelesen und mitsamt dem aktuellen Ort x_{c}/y_{c} der OBU 3 - in der Regel gleich dem Ort der Bake 1, 1' - und der aktuellen Zeit t_{c} der Bakenpassage, im Weiteren als "Ist-Orts/Zeit-Paar" (x_{c}/y_{c},t_{c}) 13 bezeichnet, an die Zentrale 2 gesandt. In der Zentrale 2 wird nun anhand der OBU-Kennung id₁ der zugehörige Fahrplan 7 aus der Fahrplandatenbank 6 ermittelt. Von den im Fahrplan 7 gespeicherten Straßensegmenten wird das dem Ist-Orts/Zeit-Paar 13 örtlich und zeitlich nächstgelegene Soll-Orts/Zeit-Paar 10 ermittelt, einschließlich seiner Länge 11. Anschließend werden alle im Fahrplan 7 dem so ermittelten Soll-Orts/Zeit-Paar (xₐ₂/yₐ₂,tₐ₂) bis zum nächsten funkbakenausgestatteten Straßensegment a₆ folgenden mautpflichtigen Straßensegmente ermittelt, hier das weitere Straßensegment a₅.

Die so ermittelten mautpflichtigen Straßensegmente a₂ und a₅ stellen den korrekten mautpflichtigen Weg über das Mautsegment m₁ der ersten Funkbake 1 dar. Aus den Längen 11 (hier: 3 und 4 Einheiten) der Segmente a₂ und a₅ kann auch die Länge (hier 3 + 4 = 7 Einheiten) des mautpflichtigen Wegs berechnet werden. Für die nächste Funkbake 1 und ihr Mautsegment m₂ wird genauso verfahren.

Wenn eine Funkbake am Ende eines Mautsegments liegt, wie die Funkbake 1' im Mautsegment m₂', um die jeweils vorgeordneten Straßensegmente a₃ bis a₆ zu vermauten, werden alternativ alle im Fahrplan 7 dem ermittelten Soll-Orts/Zeit-Paar (xₐ₆/yₐ₆,t₆) bis zum nächstvorangegangenen funkausgestatteten Straßensegment a₂ vorangegangenen mautpflichtigen Straßensegmente ermittelt, hier das weitere Straßensegment a₅. Die so ermittelten mautpflichtigen Straßensegmente a₅ und a₆ stellen damit den korrekten mautpflichtigen Weg über das Mautsegment m₂' einer solchen alternativen Ausführungsform dar.

In einer Variante des geschilderten Verfahrens kann auf den Vergleich der Ist- und Soll-Zeiten t_{c} und tₐ₂ bzw. tₐ₆ verzichtet werden, wenn stattdessen die Abfolge durchfahrener Baken 1, 1' mit der Folge von funkbakenausgestatteten Straßensegmenten a₂, a₆ im Fahrplan 7 verglichen wird. Die Passage der OBU 3 an zumindest zwei aufeinanderfolgenden Funkbaken 1, 1' wird jeweils durch das Funkidentifizieren ein und derselben OBU-Kennung detektiert, beispielsweise der OBU-Kennung id₁. Bei jeder Passage wird nur der Ort der jeweiligen Funkbake 1, als "Ist-Ort" (Xₐ₂/Yₐ₂₎ bzw. (Xₐ₆/Yₐ₆) - oder einfach nur das jeweilige funkbakenausgestattete Straßensegment a₂ bzw. a₆ - als "Ist-Straßensegment" aufgezeichnet. Die Ist-Orte (Xₐ₂/Yₐ₂) und (Xₐ₆/Yₐ₆) bzw. Ist-Straßensegmente a₂ und a₆ werden anschließend im Fahrplan 7 der OBU 3 identifiziert und alle zwischen diesen liegenden mautpflichtigen Straßensegmenten, hier das Straßensegment a₅, aufgefunden. Der mautpflichtige Weg ergibt sich dann für das Mautsegment m₁ aus dem ersten Ist-Straßensegment a₂ und dem aufgefundenen folgenden mautpflichtigen Straßensegment a₅, oder für das Mautsegment m2' aus dem zweiten Ist-Straßensegment a₆ und dem aufgefundenen vorhergehenden mautpflichtigen Straßensegment a₅, bzw. - wenn eine Längenbestimmung gewünscht ist - aus der Summe deren Längen 11.

Es versteht sich, dass unter dem Begriff "mautpflichtiger Weg" somit nicht notwendigerweise eine Summe von geometrischen Längen 11 zu verstehen ist, sondern auch einfach die Abfolge und/oder Anzahl von mautpflichtigen Straßensegmenten, insbesondere wenn für das Befahren eines mautpflichtigen Straßensegments kein längenabhängiger Betrag, sondern ein Pauschalbetrag pro Straßensegment eingehoben werden soll.

Für Fahrzeuge 4, welche keinem Fahrplan 7 unterliegen, d.h. zu deren OBU-Kennung kein Fahrplan 7 in der Fahrplandatenbank 6 auffindbar ist, werden in herkömmlicher Weise alle mautpflichtigen Straßensegmente eines Mautsegments als durchfahren betrachtet und vermautet.

In einer optionalen Variante können in der Fahrplandatenbank 6 zu einer OBU-Kennung id₁, id₂, ... auch mehrere verschiedene Fahrpläne 7 gespeichert werden, welche z.B. für bestimmten Tages-, Wochen-, Monats- und/oder Jahreszeiten gelten sollen. Abhängig von der jeweils aktuellen Ist-Zeit t_{c} der Fahrzeugpassage wird dann der jeweilige zeitabhängige Fahrplan 7 verwendet.

In gleicher Weise können optional auch tages-, wochen-, monats- und/oder jahreszeitbedingte Mautpflichten 8 und/oder Längen 11 in der Fahrplandatenbank 6 definiert werden, um z.B. verschiedene Tarifsätze je nach Zeit t_{c} zur Anwendung zu bringen. Auch ist es möglich, dass die Baken 1, 1' mittels geeigneter Sensoren oder durch Auslesung der OBUs 3 Fahrzeugklasse, -besetzung oder -geschwindigkeit der Fahrzeuge 4 messen und abhängig von diesen Daten unterschiedliche Fahrpläne 7, Mautpflichten 8 oder Längen 11 verwendet werden.

Die Erfindung ist demgemäß nicht auf die dargestellten Ausführungsformen beschränkt, sondern umfasst alle Varianten und Modifikationen, die in den Rahmen der anschließenden Ansprüche fallen.

## Patentansprüche

1. Verfahren zum Ermitteln des mautpflichtigen Weges eines Fahrzeugs in einem Straßenmautsystem mit Straßensegmenten, von denen nur einige mautpflichtig sind und nur einige jeweils mit einer DSRC-Funkbake zur Funkidentifizierung einer von einem passierenden Fahrzeug mitgeführten DSRC-OBU ausgestattet sind, **gekennzeichnet durch** die Schritte:
Speichern einer Kennung (id₁) der OBU (3) und eines zugehörigen Fahrplans (7) umfassend jeweils eine Folge von Straßensegmenten (a, b) mit ihrer Mautpflicht (9) und für jedes funkbakenausgestattete Straßensegment ein Soll-Orts/Zeit-Paar (10) in einer Fahrplandatenbank (6),
bei jeder Passage einer OBU (3) an einer Funkbake (1, 1'), Funkidentifizieren der OBU-Kennung (id₁) und Aufzeichnen von Ort (X_{c}/y_{c}) und Zeit (t_{c}) als Ist-Orts/Zeit-Paar (13),
Ermitteln des zur OBU-Kennung (id₁) gehörigen Fahrplans (7) und darin des zum Ist-Orts/Zeit-Paar (13) örtlich und zeitlich nächstgelegenen Soll-Orts/Zeit-Paares (10) und dessen Straßensegments als Ist-Straßensegment (a₂; a₆) aus der Fahrplandatenbank (6),
Auffinden aller im Fahrplan (7) dem ermittelten Ist-Straßensegment (a₂; a₆) bis zum nächstfolgenden oder nächstvorangegangenen funkbakenausgestatteten Straßensegment (a₆; a₂) folgenden bzw. vorangegangenen mautpflichtigen Straßensegmente (a₅) aus der Fahrplandatenbank (6), und
Ermitteln des mautpflichtigen Weges aus dem Ist-Straßensegment (a₂; a₆) und den aufgefundenen mautpflichtigen Straßensegmenten (a₅).

2. Verfahren zum Ermitteln des mautpflichtigen Weges eines Fahrzeugs in einem Straßenmautsystem mit Straßensegmenten, von denen nur einige mautpflichtig sind und nur einige jeweils mit einer DSRC-Funkbake zur Funkidentifizierung einer von einem passierenden Fahrzeug mitgeführten DSRC-OBU ausgestattet sind, **gekennzeichnet durch** die Schritte:
Speichern einer Kennung (id₁) der OBU (3) und eines zugehörigen Fahrplans (7) umfassend jeweils eine Folge von Straßensegmenten (a, b) mit ihrer Mautpflicht (9) und Funkbakenausstattung (8) in einer Fahrplandatenbank (6),
bei der Passage einer OBU (3) an einer ersten Funkbake (1), Funkidentifizieren der OBU-Kennung (id₁) und Aufzeichnen des Straßensegments der ersten Funkbake (1) als erstes Ist-Straßensegment (a₂),
Detektieren der Passage derselben OBU (3) **durch** Funkidentifizieren derselben OBU-Kennung (id₁) an einer zweiten Funkbake (1') und Aufzeichnen des Straßensegments der zweiten Funkbake (1') als zweites Ist-Straßensegment (a₆),
Ermitteln des zur OBU-Kennung (id₁) gehörigen Fahrplans (7) und darin Auffinden aller zwischen dem ersten und dem zweiten Ist-Straßensegment (a₂; a₆) liegenden mautpflichtigen Straßensegmente (a₅) aus der Fahrplandatenbank (6), und
Ermitteln des mautpflichtigen Weges aus dem ersten oder zweiten Ist-Straßensegment (a₂; a₆) und den aufgefundenen mautpflichtigen Straßensegmenten (a₅).

3. Verfahren nach Anspruch 1 oder 2, **dadurch gekennzeichnet, dass** in der Fahrplandatenbank (6) zu einer OBU-Kennung (id₁) verschiedene tageszeitbedingte Fahrpläne (7) gespeichert werden, von denen jeweils einer zeitabhängig in den genannten Schritten des Ermittelns und Auffindens verwendet wird.

4. Verfahren nach einem der Ansprüche 1 bis 3, **dadurch gekennzeichnet, dass** in der Fahrplandatenbank (6) zu einem Straßensegment (a, b) verschiedene zeitbedingte Mautpflichten (9) gespeichert werden, von denen jeweils eine zeitabhängig in den genannten Schritten des Ermittelns und Auffindens verwendet wird.
